# EUROPÄISCHE PATENTSCHRIFT

(11) **EP 1 198 405 B1**
(45) Veröffentlichungstag und Bekanntmachung des Hinweises auf die Patenterteilung: **28.05.2003**
(21) Anmeldenummer: 00951363.1
(22) Anmeldetag: 08.07.2000
(51) Int. Cl.: B66B 25/00

(54) **VERFAHREN ZUR REGELUNG DER BREMSE(N) EINER ROLLTREPPE ODER EINES ROLLSTEIGES**
METHOD FOR REGULATING THE BRAKE(S) OF AN ESCALATOR OR A MOVING WALKWAY
PROCEDE DE REGLAGE DE FREIN(S) D'UN ESCALIER OU TAPIS ROULANT

(30) Priorität: 28.07.1999 DE 19935521
(43) Veröffentlichungstag der Anmeldung: 24.04.2002
(73) Patentinhaber: Kone Corporation, 00330 Helsinki (FI)
(72) Erfinder: BALZER-APKE, Ludwig, D-42551 Velbert (DE); LANGE, Dirk, D-44229 Dortmund (DE); NEUMANN, Sascha, D-44793 Bochum (DE); PIETZ, Alexander, D-45529 Hattingen (DE)
(74) Vertreter: Spannagel, Hans-Achim Rechtsanwälte Spannagel & Döpp
(86) Internationale Anmeldenummer: EP0006489
(87) Internationale Veröffentlichungsnummer: WO01009027

(56) Entgegenhaltungen:
- DE-U- 29 801 665
- US-A- 4 664 247
- PATENT ABSTRACTS OF JAPAN vol. 1995, no. 08, 29. September 1995 (1995-09-29) & JP 07 125963 A (HITACHI LTD), 16. Mai 1995 (1995-05-16)
- PATENT ABSTRACTS OF JAPAN vol. 1996, no. 02, 29. Februar 1996 (1996-02-29) & JP 07 252074 A (TOSHIBA EREBEETA TECHNOS KK), 3. Oktober 1995 (1995-10-03)

## Beschreibung

Die Erfindung betrifft ein Verfahren zur Regelung der Bremse(n) einer einer Rolltreppe oder eines Rollsteiges gemäß gattungsbildendem Teil des ersten Patentanspruches.

Zum Abbremsen des Stufen- bzw. Palettenbandes einer Rolltreppe bzw. eines Rollsteiges beim Ansprechen von Sicherheitselementen werden bisher im wesentlichen mechanisch oder elektromechanisch betätigbare Bremsen, insbesondere Backenbremsen, eingesetzt. Diese sind in der Regel federbelastet, wobei die Wirkung der Feder über eine Magnetspule aufgehoben wird, so daß die Bremse im Betriebszustand geöffnet bleibt. Beim Anhalten der Rolltreppe bzw. des Rollsteiges wird die Wirkung des Elektromagneten aufgehoben und dadurch die dann überwiegende Federkraft zum Einsatz gebracht. Üblicherweise sind die Bremsfläche und die Schwungmasse unabhängig voneinander angeordnet, bilden aber in der Regel ein zusammenhängendes System in Form einer Bremstrommel. Die Schwungmasse bewirkt, daß der Bremsweg innerhalb der vorgegebenen Grenzen eingehalten werden kann. Wesentliches Kriterium bei der Auslegung der Schwungmasse ist die Belastung durch die Personenanzahl und bei Rollsteigen im wesentlichen die Länge in Verbindung mit der darauf befindlichen Personenlast.

Bei Betätigung der Nothalteeinrichtung sowie bei Ansprechen von Sicherheitsschaltern und anderen Sicherheitseinrichtungen wird die Antriebseinheit von der Energieversorgung getrennt. Gleichzeitig erfolgt das Auslösen der Bremse.

Nachteilig bei der bekannten Bremse ist festzustellen, daß die Abbremsung teilweise lastabhängig erfolgt, keine gleichen Bremswege - da abhängig von der Last - einhaltbar sind und, daß bei bestimmten konstruktiven Gegebenheiten (z.B. Überlänge von Rollsteigen) derart große Schwungmassen erforderlich sind, daß hier technische Grenzen für die Unterbringung erreicht werden. Darüber hinaus muß mit einem höheren Verschleiß der Bremsbeläge gerechnet werden, wodurch sich aus Sicherheitsgründen eine kontinuierliche Nachstellung der mechanischen Bremsen ergibt.

Der DE-À-35 09 207 sind ein Verfahren und eine Vorrichtung zum Bremsen von Personengleitförderern, beispielsweise einer Rolltreppe, zu entnehmen, bei dem die Bewegung der Rolltreppe im wesentlichen unabhängig von der Belastung und der Bewegungsrichtung der Rolltreppe auf gesteuerte Weise abgebremst wird. Das Verlangsamungsereignis wird kontinuierlich mit einem Signal überwacht und gesteuert, welches ein Geschwindigkeitswandler, beispielsweise ein Tachometergenerator, liefert. Den Wicklungen eines als Antriebsmotor dienenden Wechselstrommotors wird Gleichstrom zugeführt, wobei die im Motor erzeugte elektrodynamische Bremswirkung in der Bewegung der Rolltreppe ein vorherbestimmtes Verlangsamungsverhalten hervorruft. Den Wicklungen des Antriebsmotors wird im Bremsfall vorzugsweise eine pulsierende Gleichspannung zugeführt, die mittels einer Thyristorschaltung geformt und gesteuert wird, welche durch elektronische Bauelemente gesteuert wird, die für die Rolltreppe auf der Basis der von einem Geschwindigkeitswandler, z.B. einem Tachometer, gelieferten Geschwindigkeit der Rolltreppe einen Bezugsgeschwindigkeitswert bildet.

In neuerer Zeit werden zum Abbremsen von Personenförderanlagen, insbesondere von Rolltreppen und Rollsteigen, auch Frequenzumformer eingesetzt, die unter Umständen mechanische Bremsen als Betriebsbremsen weitestgehend entbehrlich machen. Die Frequenzumformer stellen hierbei jedoch Bauteile dar, die mit einem erhöhtem Kostenaufwand einhergehen und somit unter Umständen kundenseitig nicht erwünscht werden.

In der US-A 4,664,247 wird eine Bremskontrolleinrichtung für Personenförderanlagen, wie Rolltreppen oder Rollsteige, beschrieben. Die Einrichtung betrifft einen Sensor, der die Geschwindigkeit der Personenförderanlage mißt (Istwert) und ein aktuelles Geschwindigkeitssignal in analoger Form erzeugt. Ferner wird ein ebenfalls analoges Steuersignal (Sollwert) generiert. Im Bereich einer nachgeschalteten Regeleinrichtung findet ein Vergleich der analogen Soll- und Istwerte statt. Der Regler erzeugt ein Steuersignal, das auf den Bremsmagneten einer Bremsvorrichtung in verzögernder Form einwirkt, dergestalt, daß ein sanftes schrittweises Verzögern ermöglicht wird, wobei der Istwert in der Nähe des Sollwertes verbleiben soll. Durch diese Einrichtung soll die Bremse schrittweise, d.h. in einer quasi analogen Form angesteuert werden. Ein weiteres Hochfrequenzsignal wird als Steuerkriterium für die Bremse vorgesehen, das innerhalb eines vorgebbaren Zeitintervalles schrittweise zwischen 100 % und 0 % sowie zwischen 0 % und 100 % variiert, so daß eine schrittweise, d.h. nicht lineare Abbremsung der Personenförderanlage gegeben ist. Durch Schwankung dieses Hochfrequenzsignales in der angegeben Form wird der tatsächlich auf der Personenförderanlage gegebenen Last (Personenanzahl) keine wirkliche Rechnung getragen, so daß bei schrittweiser Abbremsung der Personenanlage diese von den Benutzern u. U. als unangenehm empfunden wird.

Ziel des Erfindungsgegenstandes ist es, ein Verfahren zur Regelung der Bremse(n) einer Rolltreppe oder eines Rollsteiges dahingehend weiterzubilden, daß ein von Frequenzumformern unabhängiges Regelschema gebildet wird, das unabhängig von der jeweils gegebenen Last auf der Rolltreppe oder dem Rollsteig gegebenenfalls auch in bestehende Anlagen integriert werden kann, ohne daß es eines besonderen Montage- und Kostenaufwandes bedarf.

Dieses Ziel wird erreicht durch die im kennzeichnenden Teil des ersten Patentanspruches angegebenen Merkmale.

Vorteilhafte Weiterbildungen des Erfindungsgegenstandes sind den Unteransprüchen zu entnehmen.

Eine nach dem erfindungsgemäßen Verfahren arbeitende Bremseinrichtung kann, analog zur US-A 4,664,247, mindestens eine, insbesondere federbelastete Bremse, wie z.B. eine Backenbremse, beinhalten, die über mindestens einen Bremsmagneten ansteuerbar ist, der, von diesem Stand der Technik jedoch abweichend, von einem einen diskontinuierlichen Soll-Istwert-Vergleich durchführenden Regler ansteuerbar ist.

Der Erfindungsgegenstand ermöglicht somit einen, ggf. auch bei bestehenden Anlagen nachrüstbaren, vorzugsweise geschlossenen Regelkreis, der ohne größeren Kosten- und Montageaufwand einerseits in neue und andererseits in bereits bestehende Anlagen integriert werden kann.

Durch das erfindungsgemäße Verfahren findet gegenüber dem bekannten Stand der Technik eine lastunabhängige Abbremsung des Stufen- bzw. Palettenbandes von Rolltreppen und Rollsteigen statt, die im wesentlichen folgende Vorteile mit sich bringt:
- stets gleiche Bremswege, da unabhängig von der Last;
- Verschleißarmut der Betriebsbremse, insbesondere der Bremsbacken einer Backenbremse.
- zumindest teilweise Reduzierung der Schwungmasse
- zumindest teilweise kleinere Dimensionierung des Antriebsmotors

Mit dem erfindungsgemäßen Verfahren bzw. der danach arbeitenden Bremseinrichtung kann somit die Geschwindigkeit der Rolltreppe bzw. des Rollsteiges definiert mit im wesentlichen gleichbleibender Verzögerung bis auf den Wert 0 m/s geführt werden. Zum Zeitpunkt des Auslösens, beispielsweise eines Sicherheitselementes, wird eine Bremsrampe aktiviert, wodurch gleichförmig und linear verzögert abgebremst werden kann, und zwar unter Einhaltung des in den entsprechenden Richtlinien geforderten Bremsweges. Der Regler beinhaltet als Sollwert(e) Verzögerungswerte, die diskontinuierlich vorzugsweise mit Drehzahlwerten des Antriebsmotors der Rolltreppe oder des Rollsteiges, verglichen werden.

Einem weiteren Gedanken der Erfindung gemäß kann der Bremsmagnet unabhängig von der Energieversorgung des Antriebsmotors angesteuert werden. Dies bedingt zwar einen etwas höheren Aufwand, da eine unabhängige Stromversorgung vorgesehen werden muß; für besondere Anwendungsfälle, insbesondere unter sicherheitstechnischen Aspekten, wird dieser Einsatzbereich jedoch als weitere Alternative angesehen, um den Erfindungsgegenstand in sinnvoller Weise weiterzubilden.

Der Erfindungsgegenstand ist anwendbar auf alle Arten von bei Rolltreppen und Rollsteigen Verwendung findenden Bremsen. Bevorzugt soll er jedoch angewendet werden auf mit federbelasteten Bremshebeln versehene Backenbremsen.

Der Erfindungsgegenstand ist anhand eines Ausführungsbeispiels in der Zeichnung dargestellt und wird wie folgt beschrieben.

Es zeigen:
- Figur 1: Teildarstellung der Bremseinrichtung, beispielsweise einer Rolltreppe;
- Figur 2: Bremseinrichtung gemäß Figur 1 samt Istwert-Drehzahlerfassung;
- Figur 3: Funktionsschema des erfindungsgemäßen Regelverfahrens der Bremseinrichtung nach den Figuren 1 und 2.

Figur 1 zeigt als Teildarstellung die Bremse 1 einer nicht weiter dargestellten Rolltreppe. Erkennbar ist eine Bremstrommel 2, ein Bremshebel 3, ein Federpaket 4, eine Halterung 5 sowie ein Bremsmagnet 6, der in diesem Beispiel mit Gleichstrom betrieben wird.

Figur 2 zeigt die gleichen Bauteile wie bereits beschrieben. Darüber hinaus erkennbar sind noch folgende Komponenten: das Gehäuse 7 des Antriebsmotors 8 sowie Sensoren 9 (z.B. Näherungschalter-lnitiatoren) zum Abgreifen der Drehzahl des Antriebsmotors 8.

Die Über- und Unterdrehzahl des als Elektromotor ausgebildeten Antriebes 8 wird über die Initiatoren 9 erfaßt und einem nicht weiter dargestellten Motorwächter zur Verfügung gestellt. Im Normalzustand der Rolltreppe ist die am Bremshebel 3 angeordnete Backenbremse 10 gelüftet, d. h. liegt nicht auf dem als Bremstrommel ausgebildeten Antriebsmotor 8 auf. Bei Abschaltung des Antriebes würde die Feder 4 den Bremshebel 3 auf die den Antriebsmotor 8 bildende Bremstrommel andrücken und so ein Bremsmoment erzeugen. Der Bremshebel 3 wird hierbei auf die Bremstrommel gepreßt und bringt das Stufenband zum Stillstand.

Derartige mechanisch wirkende Bremseinrichtungen 1 zählen zum Stand der Technik, wobei auch jede andere, gegebenenfalls nicht mechanische, Bremse zum Einsatz gelangen kann.

Figur 3 zeigt als Prinzipskizze ein Regelschema für die Bremseinrichtung 1 gemäß Figuren 1 und 2. Mit dem Bezugszeichen 11 ist die Energieversorgung angesprochen. Das Bezugszeichen 12 betrifft einen Regler und das Bezugszeichen 13 einen Bremsmagneten. Der Elektromotor 8 ist ebenso angedeutet, wie die Bremshebel 3 sowie die Drehzahlsensoren 9. Im Regler 12 sind vorzugsweise mehrere Sollwertvorgaben bezüglich möglicher Verzögerungsrampen abgelegt. In diesem Beispiel wird eine diskontinuierliche Ermittlung der jeweiligen Drehzahl des Antriebsmotors 8 über die Drehzahlsensoren 9 bewirkt und als Istwert dem Regler 12 zur Verfügung gestellt. Im Regler 12 wird ein diskontinuierlicher Soll-Ist-Abgleich vorgenommen, dessen Ergebnisse dem Bremsmagneten 13 als Stellwerte zur Verfügung gestellt werden, so daß dieser wiederum regulierend auf den Bremshebel 3 einwirken kann.

In der Darstellung gemäß Figur 1 und 2 wird der Bremshebel 3 - sobald die Rolltreppe antriebslos werden sollte- über den dann energiemäßig nicht mehr versorgten Bremsmagneten 6 schlagartig einfallen, da dann die Kraft der Feder 4 wirksam wird. Dieses schlagartige Einfallen kann Probleme im Hinblick auf ein ruckartiges Verzögern des Stufenbandes der Rolltreppe bewirken, mit welcher unter Umständen Verletzungsgefahren einhergehen können, sofern nicht geeignete Maßnahmen ergriffen'werden.

Infolge der Regelung durch Soll-Istwert-Vergleich wird dieser Vorgang nun überbrückt, indem der Bremsmagnet 13 gezielt, ggf, auch bei Stromausfall, angesteuert wird, so daß ein im wesentlichen lineares Abbremsen nach. vorgegebenen Kriterien (Bremsrampe) möglich ist.

Ebenfalls denkbar ist, daß im Bereich des Reglers mehrere Sollwerte (S) in Sollwertfeldern bzw. Sollwertbereichen als Bremsrampen abgelegt werden, die eine sogenannte Fuzzy-Logik-Schaltung möglich machen, wobei dann der Regler 12 in Abhängigkeit der zugeleiteten lstwerte (I) die bestmögliche Bremsregelung bzw. Bremsrampe vorgibt.

## Patentansprüche

1. Verfahren zur Regelung der Bremse(n) einer Rolltreppe oder eines Rollsteiges, indem mindestens einem einen Sollwert (S) beinhaltenden Regler (12) Istwerte (I) zugeleitet werden, der Regler (12) einen Soll-Ist-Abgleich durchführt und über diesen Wert mindestens einen Bremsmagneten (13) ansteuert, **dadurch gekennzeichnet, daß** im Regler (12) als Sollwerte (S) mehrere temporäre Verzögerungswerte in Sollwertfeldern bzw. Sollwertbereichen abgelegt werden, und daß der Regler (12) zur lastunabhängigen Regelung der Bremse(n) diskontinuierlich den Soll-Ist-Abgleich durchführt, wobei der Bremsmagnet dergestalt auf die Bremse(n) einwirkt, daß eine vorgebbare lineare Bremsverzögerung eingestellt wird.

2. , Verfahren nach Anspruch 1, **dadurch gekennzeichnet, daß** dem Regler (12) als Istwert (I) diskontinuierlich oder kontinuierlich über Initiatoren oder andere Sensoren (9) ermittelte Drehzahlen des bzw. der Antriebe(s) (8) der Personenförderanlage zur Verfügung gestellt werden.

3. Verfahren nach einem der Ansprüche 1 oder 2, **dadurch gekennzeichnet, daß** die Regelung der Bremse(n) (1) nach Art der Fuzzy-Logik durchgeführt wird.

4. Verfahren nach einem der Ansprüche 1 bis 3, **dadurch gekennzeichnet** das der Bremsmagnet (13) unabhängig von der Energieversorgung des Antriebes (8) angesteuert wird.

## Claims

1. Method for regulating the brake(s) of an escalator or moving walkway by supplying actual values (I) to at least one regulator (12), which contains at least one theoretical value (S), the regulator (12) performing a comparison between the theoretical and actual values and controlling at least one brake magnet (13) using this value, **characterized in that** theoretical values (S) in the form of several temporary deceleration values are stored in regulator (12) in theoretical value fields or theoretical value zones, and that regulator (12) intermittently performs the comparison between the theoretical and actual values for regulating the brake(s) independently from the load, whereby the brake magnet acts on the brake(s), such that a predeterminable linear braking deceleration is achieved.

2. Method according to claim 1, **characterized in that** regulator (12) is intermittently or continuously supplied with an actual value (I) in the form of speed values of the drive(s) (8) of the passenger transport installation, which have been determined by initiators or other sensors (9).

3. Method according to one of the claims 1 or 2, **characterized in that** the regulation of brake(s) (1) is performed according to Fuzzy-logic.

4. Method according to one of the claims 1 through 3, **characterized in that** brake magnet (13) is controlled independently from the power supply of drive (8).

## Revendications

1. Procédé de réglage de frein(s) d'un escalier ou d'un trottoir roulant, dans lequel des valeurs effectives (I) sont transmises à au moins un régulateur (12) comprenant une valeur de consigne (S), le régulateur (12) effectue une comparaison des valeurs de consigne aux valeurs effectives et commande au moins un aimant-frein (13) par cette valeur, **caractérisé en ce qu'**on mémorise dans le régulateur (12) plusieurs valeurs de décélération temporaires en tant que valeurs de consigne (S) dans des champs de valeurs de consigne ou des zones de valeurs de consigne, et que le régulateur (12) réalise de manière discontinue une comparaison des valeurs de consigne aux valeurs effectives pour le réglage de frein(s) indépendant de la charge, l'aimant-frein agissant sur le (les) frein(s) de telle manière qu'on obtient une décélération de freinage linéaire et prédéterminable.

2. Procédé selon la revendication 1, **caractérisé en ce que** le régulateur (12) reçoit des vitesses du ou des moteur(s) de commande (8) de l'installation de transport de personnes, qui ont été détectées en tant que valeurs effectives (I) de manière discontinue ou continue par des commutateurs capacitifs ou d'autres détecteurs (9).

3. Procédé selon l'une des revendications 1 ou 2, **caractérisé en ce que** le réglage de frein(s) se fait selon la logique de Fuzzy.

4. Procédé selon l'une des revendications 1 à 3, **caractérisé en ce que** l'aimant-frein (13) est commandé de manière indépendante de l'alimentation en énergie du moteur de commande (8).
